# EUROPÄISCHE PATENTSCHRIFT

(11) **EP 1 101 864 B1**
(45) Veröffentlichungstag und Bekanntmachung des Hinweises auf die Patenterteilung: **02.03.2005**
(21) Anmeldenummer: 00121725.6
(22) Anmeldetag: 05.10.2000
(51) Int. Cl.: D21G 9/00

(54) **Verfahren zum Überführen einer zu behandelnden Faserstoffbahn**
Process for transfering a fibrous web
Procédé pour transferer une bande fibreuse

(30) Priorität: 16.11.1999 DE 19955030; 28.03.2000 DE 10015357
(43) Veröffentlichungstag der Anmeldung: 23.05.2001
(73) Patentinhaber: Voith Paper Patent GmbH, 89522 Heidenheim (DE)
(72) Erfinder: Mayer, Wolfgang, 89522 Heidenheim (DE); Rziha, Ralf, 89547 Gerstetten (DE); Mayer, Roland, 89522 Heidenheim (DE); Prinzing, Hans, 89518 Heidenheim (DE); Thomas, Dirk, 89522 Heidenheim (DE); Cedra, Ingolf, 89522 Heidenheim (DE); Augscheller, Thomas, 89429 Bachhagel (DE)

(56) Entgegenhaltungen:
- DE-A- 4 124 648
- DE-C- 19 511 988
- DE-U- 9 001 209
- US-A- 3 708 389
- US-A- 4 854 053

## Beschreibung

Die vorliegende Erfindung betrifft ein Verfahren zum Überführen einer zu behandelnden Faserstoffbahn, insbesondere Papier- oder Kartonbahn, von einem die Faserstoffbahn abgebenden endlosen Bespannungsband an ein die Faserstoffbahn aufnehmendes endloses Bespannungsband, das im Überführbereich um eine Saugleitwalze geführt ist. Sie betrifft ferner eine Vorrichtung zur Behandlung einer Faserstoffbahn gemäß dem Oberbegriff des Anspruchs 11, vgl. DE 90 01 209 U.

Bisher wird die Papierbahn zwischen zwei Sektionen einer Papiermaschine dadurch überführt, daß das die Bahn aufnehmende, um eine Saugleitwalze geführte Bespannungsband in Kontakt mit der auf dem abgebenden Bespannungsband liegenden Papierbahn gebracht wird und die Bahn durch die Erzeugung eines Unterdrucks in der Saugleitwalze von diesem auf das aufnehmende Bespannungsband gebracht wird. Bei diesem Überführvorgang bleibt die Position der beiden Bespannungsbänder, die jeweils durch ein Sieb, einen Filz oder ein Trockensieb gebildet sein können, relativ zueinander unverändert.

Diese Vorgehensweise bringt nun aber den Nachteil mit sich, daß die Faserstoffbahn reißen kann und der Überführvorgang des öfteren wiederholt werden muß, was zu einem entsprechenden Produktionsausfall der Papiermaschine führt.
Ziel der Erfindung ist es, ein Verfahren sowie eine Vorrichtung der eingangs genannten Art zu schaffen, die zur Minimierung der Produktionsverlustzeiten eine schnellere und sichere Bahnüberführung gewährleisten.

Hinsichtlich des Verfahrens wird diese Aufgabe erfindungsgemäß dadurch gelöst, daß die beiden Bespannungsbänder relativ zueinander über eine Betriebsstellung hinaus in eine Überführstellung bewegt werden, in der das um die Saugleitwalze geführte bahnaufnehmende Bespannungsband im Bereich der Saugleitwalze in das bahnabgebende Bespannungsband eintaucht, daß die beiden Bespannungsbänder nach der Überführung der Faserstoffbahn relativ zueinander zumindest im wesentlichen wieder in die Betriebsstellung bewegt werden, und daß der Unterdruck in der Saugleitwalze so verändert wird, daß er in der Überführstellung größer ist als in der Betriebsstellung.

Aufgrund dieser Ausbildung wird der gesamte Überführvorgang bei optimiertem Energieeinsatz (Unterdruck) wesentlich verbessert. Es ist nicht nur eine schnellere, sondern auch eine deutlich zuverlässigere Bahnüberführung möglich. Entsprechend gering können auch die Ausfallzeiten gehalten werden.

Des weiteren ist es vorteilhaft, wenn das um die Saugleitwalze geführte bahnaufnehmende Bespannungsband die vom bahnabgebenden Bespannungsband zugeführte Faserstoffbahn zumindest im wesentlichen berührt, ohne daß diese und das bahnabgebende Bespannungsband die Saugleitwalze umschlingen.

Falls jedoch zum Zugaufbau eine Differenzgeschwindigkeit zwischen dem bahnabgebenden und dem bahnaufnehmenden Bespannungsband erforderlich ist, so sollten beide Bespannungsbänder im Überführbereich in der Betriebsstellung voneinander beabstandet sein.

Bei einer zweckmäßigen praktischen Ausgestaltung des erfindungsgemäßen Verfahrens wird bei feststehender Saugleitwalze das bahnabgebende Bespannungsband entsprechend bewegt, um die Überführstellung bzw. die Betriebsstellung zu erreichen. Dabei wird das bahnabgebende Bespannungsband vorzugsweise über eine verstellbare Leitwalze entsprechend bewegt.

Bei einer alternativen Ausgestaltung wird eine verstellbare Saugleitwalze verwendet und über diese verstellbare Saugleitwalze nur das bahnaufnehmende Bespannungsband entsprechend bewegt, um die Überführstellung bzw. die Betriebsstellung zu erreichen.

Die Faserstoffbahn kann beispielsweise maschinenbreit überführt werden. Es ist jedoch auch möglich, nur ein Randbändel bzw. einen Randstreifen zu überführen.

Zur Bahnüberführung kann der Unterdruck in der Saugleitwalze beispielsweise von etwas -2 mWS auf etwa - 4 mWS erhöht werden.

Die erfindungsgemäße Vorrichtung zur Behandlung einer Faserstoffbahn ist entsprechend dadurch gekennzeichnet, daß wenigstens eine Überführungsstelle vorgesehen ist, an der die beiden Bespannungsbänder relativ zueinander über eine Betriebsstellung hinaus in eine Überführstellung bewegbar sind, in der das um die Saugleitwalze geführte bahnaufnehmende Bespannungsband im Bereich der Saugleitwalze in das bahnabgebende Bespannungsband eintaucht, daß die beiden Bespannungsbänder nach der Überführung der Faserstoffbahn relativ zueinander zumindest im wesentlichen wieder in die Betriebsstellung bewegbar sind und daß gleichzeitig der Unterdruck in der Saugleitwalze so veränderbar ist, daß er in der Überführstellung größer ist als in der Betriebsstellung.

Von Vorteil ist es dabei, wenn das um die Saugleitwalze geführte bahnaufnehmende Bespannungsband die vom bahnabgebenden Bespannungsband zugeführte Faserstoffbahn zumindest im wesentlichen berührt, ohne daß diese und das bahnabgebende Bespannungsband die Saugleitwalze umschlingen.

Falls jedoch zum Zugaufbau eine Geschwindigkeitsdifferenz zwischen dem bahnabgebenden und dem bahnaufnehmenden Bespannungsband erforderlich ist, so sollten beide Bespannungsbänder im Überführbereich in der Betriebsstellung voneinander beabstandet sein.

Eine entsprechend ausgeführte Überführungsstelle kann beispielsweise zwischen einem Former und einer Presse, zwischen einer Presse und einer Trockenpartie und/oder zwischen zwei Pressen vorgesehen sein. Dabei kann es von Vorteil sein, wenn zumindest eine Presse doppelt befilzt ist.

Bei einer vorteilhaften Ausführungsform mit beispielsweise zwei hintereinander angeordneten Pressen sind wenigstens eine und vorzugsweise beide Pressen jeweils durch eine Schuhpresse gebildet.

Vorzugsweise ist wenigstens eine entsprechend ausgeführte Überführungsstelle im Bereich einer Trennstelle vorgesehen.

Die Bespannungsbänder können insbesondere jeweils durch ein Sieb, einen Filz oder ein Trockensieb gebildet sein.

Zur Vermeidung einer Rückbefeuchtung kann innerhalb der Schlaufe des bahnabgebenden Bespannungsbandes ,beispielsweise nach einer Schuhpresse, wenigstens ein Saugkasten vorgesehen sein. Vorteilhafterweise ist bei zur Bahnüberführung entsprechend bewegbarem bahnabgebendem Bespannungsband wenigstens ein Saugkasten mitbewegbar. Dabei ist der Unterdruck im mitbewegten Saugkasten vorzugsweise veränderbar und zur Bahnüberführung verringerbar. Der Saugkasten kann jedoch trotz bewegbarem bahnabgebendem Bespannungsband grundsätzlich auch stationär sein.
In dem Fall, daß wenigstens ein stationärer Saugkasten vorgesehen ist, ist der Unterdruck in diesem stationären Saugkasten vorzugsweise konstant gehalten.

Die Erfindung ist insbesondere bei Maschinengeschwindigkeiten oberhalb von 1600 m/min und insbesondere oberhalb 1900 m/min mit Vorteil anwendbar.

In den Unteransprüchen sind weitere vorteilhafte Ausführungsformen der Erfindung angegeben.

Die Erfindung wird im folgenden anhand von Ausführungsbeispielen unter Bezugnahme auf die Zeichnung näher erläutert; in dieser zeigen:
- Figur 1: eine schematische Darstellung einer ersten Ausführungsform zur Behandlung einer Faserstoffbahn und
- Figur 2: eine schematische Darstellung einer weiteren, zusätzlich mit Saugkästen versehenen Ausführungsform einer Vorrichtung zur Behandlung einer Faserstoffbahn.

Die Figuren 1 und 2 zeigen jeweils eine Vorrichtung 10 zur Behandlung einer Faserstoffbahn 12, bei der es sich insbesondere um eine Papier- oder Kartonbahn handeln kann.

Die Vorrichtungen 10 umfassen jeweils zwei in Bahnlaufrichtung L hintereinander angeordnete doppelt befilzte Schuhpressen 14, 16, durch deren in Bahntaufrichtung verlängerten Preßspalt 18 bzw. 20 jeweils ein Unterfilz 22 bzw. 24 und ein Oberfilz 26 bzw. 28 geführt ist.

Durch den Oberfilz 26 der vorderen Schuhpresse 14 wird die Faserstoffbahn 12 im Bereich einer Saugleitwalze 30 von einem Sieb 32 eines Formers 33 bzw. einer Siebpartie übernommen und in den Preßspalt 18 geführt.

Hinter der vorderen Schuhpresse 14 werden der Unterfilz 22 und die Faserstoffbahn 12 im Bereich einer Saugleitwalze 34 von dem Obersieb 32 getrennt. Im Bereich dieser Trennstelle wird die Faserstoffbahn 12 von dem Unterfilz 22 an den Oberfilz 28 der hinteren Schuhpresse 16 übergeben, der im Überführbereich um eine Saugleitwalze 36 geführt ist. Der Unterfilz 22 ist somit als bahnabgebendes Bespannungsband und der Oberfilz 28 als bahnaufnehmendes Bespannungsband anzusehen. Anschließend wird die Faserstoffbahn 12 durch den Oberfilz 28 in den Preßspalt 20 der hinteren Schuhpresse 16 geführt.

Im Anschluß an diese hintere Schuhpresse 16 werden der Unterfilz 24 und die Faserstoffbahn 12 im Bereich einer Saugleitwalze 38 von dem Oberfilz 28 getrennt. Im Bereich dieser Trennstelle wird die Faserstoffbahn 12 von dem Unterfilz 24 beispielsweise an ein Trockensieb 40 einer Trockenpartie 41 übergeben, das im Überführbereich um eine Saugleitwalze 42 geführt ist. Der Unterfilz 24 ist somit als bahnabgebendes Bespannungsband und der Trockenfilz 40 als bahnaufnehmendes Bespannungsband anzusehen.

An den beiden im Bereich der Saugleitwalzen 36, 42 vorgesehenen Überführungsstellen 44, 46 sind die beiden endlosen Bespannungsbänder 22, 28 bzw. 24, 40 relativ zueinander über eine Betriebsstellung hinaus in eine Überführstellung bewegbar, in der das um die Saugleitwalze 36 bzw. 42 geführte bahnaufnehmende Bespannungsband 28 bzw. 40 im Bereich der Saugleitwalze 36 bzw. 42 in das bahnabgebende Bespannungsband 22 bzw. 24 eintaucht. Nach der Überführung der Faserstoffbahn 12 werden die beiden Bespannungsbänder 22, 28 bzw. 24, 40 relativ zueinander zumindest im wesentlichen wieder in die Betriebsstellung bewegt. Gleichzeitig wird der Unterdruck in der Saugleitwalze 36 bzw. 42 so verändert, daß er in der Überführstellung größer ist als in der Betriebsstellung.

In Figur 1 sind das bahnaufnehmende Bespannungsband 28 bzw. 40 vom bahnabgebenden Bespannungsband 22 bzw. 24 voneinander beabstandet, vorzugsweise im Bereich von ca. 5 - 20 cm. Dies ermöglicht eine Geschwindigkeitsdifferenz zwischen den Bespannungsbändern 22 und 28 bzw. 24 und 40 an den jeweiligen Überführstellen 44 bzw. 46 zum Zugaufbau, was bei Längsdehnung der Faserstoffbahn 12 bzw. zum Spannungsaufbau notwendig sein kann.

Im Gegensatz hierzu zeigt Figur 2 eine geschlossene Führung der Faserstoffbahn 12 zur Gewährleistung einer sicheren Bahnführung auch bei hohen Geschwindigkeiten. Hierzu berührt das um die Saugleitwalze 36 bzw. 42 geführte bahnaufnehmende Bespannungsband 28 bzw. 40 die vom bahnabgebenden Bespannungsband 22 bzw. 24 zugeführte Faserstoffbahn 12 zumindest im wesentlichen, ohne daß die Faserstoffbahn 12 und das bahnabgebende Bespannungsband die Saugleitwalze umschlingen.

Bei den vorliegenden Ausführungsbeispielen ist bei feststehender Saugleitwalze 36 bzw. 42 das bahnabgebende Bespannungsband 22 bzw. 24 entsprechend bewegbar, um die Überführstellung bzw. die Betriebsstellung zu erreichen. Dabei kann das bahnabgebende Bespannungsband 22 bzw. 24 in der in den Figuren 1 und 2 dargestellten Weise über eine verstellbare Leitwalze 48 bzw. 50 entsprechend bewegbar sein. Bei den in den Figuren 1 und 2 dargestellten Ausführungsformen ist mit der in einer durchgehenden Linie dargestellten Leitwalze 48 bzw. 50 die Betriebsstellung und mit der in einer unterbrochenen Linie dargestellten Leitwalze die Überführstellung angedeutet. Bei den vorliegenden Ausführungsbeispielen ist die Saugleitwalze 36 bzw. 42 stationär.

Vor einem jeweiligen Überführvorgang weisen die beiden endlosen Bespannungsbänder 22, 28 bzw. 24, 40 in der Regel einen Abstand voneinander auf, so daß zu Beginn des Überführvorgangs diese beiden Bänder gemäß der Ausführung in Figur 2 zunächst zusammengeführt werden müssen, bis das bahnaufnehmende Band die auf dem bahnabgebenden Band liegende Faserstoffbahn berührt. Im Anschuß daran kann der Überführvorgang in der beschriebenen Weise fortgeführt werden.

Eine entsprechend ausgeführte Überführungsstelle kann überdies beispielsweise auch zwischen dem Former 33 und der Presse 14 vorgesehen sein.

Die Ausführungsform gemäß Figur 2 unterscheidet sich von der gemäß Figur 1 des weiteren dadurch, daß innerhalb der Schlaufe eines jeweiligen Unterfilzes 22 bzw. 24 jeweils zwei mit Unterdruck beaufschlagbare Saugkästen 52, 54 bzw. 56, 58 vorgesehen sind. Dabei ist jeweils ein Saugkasten 52 bzw. 56 zwischen der Schuhpresse 14 bzw. 16 und der darauffolgenden Saugleitwalze 34 bzw. 38 und ein Saugkasten 54 bzw. 58 zwischen den beiden Saugleitwalzen 34, 36 bzw. 38, 42 angeordnet. Diese Saugkästen dienen der Vermeidung einer Rückbefeuchtung nach der Schuhpresse 14 bzw. 16.

Bei zur Bahnüberführung entsprechend bewegbarem bahnabgebendem Bespannungsband oder Unterfilz 22 bzw. 24 kann der zweite Saugkasten 54 bzw. 58 mitbewegt werden. Der Unterdruck im mitbewegten Saugkasten 54 bzw. 58 kann veränderbar sein, wobei er zur Bahnüberführung vorzugsweise verringert wird, um die Bahnabgabe zu fördern. Grundsätzlich kann der zweite Saugkasten 54 bzw. 58 jedoch auch stationär gehalten werden. Insbesondere im Fall einer solchen stationären Anordnung kann der Unterdruck im Saugkasten 54 bzw. 58 auch konstant gehalten werden, da die erzeugte Haltekraft durch ein Wegbewegen des Unterfilzes 22 bzw. 24 abnimmt und somit die Faserstoffbahn 12 leichter abgenommen werden kann.

Der erste Saugkasten 52 bzw. 56 ist in der Regel stationär.

### Bezugszeichenliste

- 10: Vorrichtung
- 12: Faserstoffbahn
- 14: Schuhpresse
- 16: Schuhpresse
- 18: verlängerter Preßspalt
- 20: verlängerter Preßspalt
- 22: bahnabgebendes Bespannungsband, Unterfilz
- 24: bahnabgebendes Bespannungsband, Unterfilz
- 26: Oberfilz
- 28: bahnaufnehmendes Bespannungsband, Oberfilz
- 30: Saugleitwalze
- 32: Sieb
- 33: Former
- 34: Saugleitwalze
- 36: Saugleitwalze
- 38: Saugleitwalze
- 40: bahnaufnehmendes Bespannungsband, Trockensieb
- 41: Trockenpartie
- 42: Saugleitwalze
- 44: Überführungsstelle
- 46: Überführungsstelle
- 48: verstellbare Leitwalze
- 50: verstellbare Leitwalze
- 52: Saugkasten
- 54: Saugkasten
- 56: Saugkasten
- 58: Saugkasten

- L: Bahnlaufrichtung

## Patentansprüche

1. Verfahren zum Überführen einer zu behandelnden Faserstoffbahn (12), insbesondere Papier- oder Kartonbahn, von einem die Faserstoffbahn (12) abgebenden endlosen Bespannungsband (22; 24) an ein die Faserstoffbahn (12) aufnehmendes endloses Bespannungsband (28; 40), das im Überführbereich um eine Saugleitwalze (36; 42) geführt ist,
**dadurch gekennzeichnet,**
**daß** die beiden Bespannungsbänder (22, 28; 24, 40) relativ zueinander über eine Betriebsstellung hinaus in eine Überführstellung bewegt werden, in der das um die Saugleitwalze (36; 42) geführte bahnaufnehmende Bespannungsband (28; 40) im Bereich der Saugleitwalze (36; 42) in das bahnabgebende Bespannungsband (22; 24) eintaucht, daß die beiden Bespannungsbänder (22, 28; 24, 40) nach der Überführung der Faserstoffbahn (12) relativ zueinander zumindest im wesentlichen wieder in die Betriebsstellung bewegt werden und daß der Unterdruck in der Saugleitwalze (36; 42) so verändert wird, daß er in der Überführstellung größer ist als in der Betriebsstellung.

2. Verfahren nach Anspruch 1, **dadurch gekennzeichnet,**
**daß** das abgebende (22, 24) und das aufnehmende Bespannungsband (28, 40) im Überführbereich in der Betriebsstellung voneinander beabstandet sind.

3. Verfahren nach Anspruch 1, **dadurch gekennzeichnet,**
**daß** in der Betriebsstellung das um die Saugleitwalze (36; 42) geführte bahnaufnehmende Bespannungsband (28; 40) die vom bahnabgebenden Bespannungsband (22; 24) zugeführte Faserstoffbahn (12) zumindest im wesentlichen berührt, ohne daß diese und das bahnabgebende Bespannungsband (22; 24) die Saugleitwalze (36; 42) umschlingen.

4. Verfahren nach einem der vorhergehenden Ansprüche,
**dadurch gekennzeichnet,**
**daß** bei feststehender Saugleitwalze (36; 42) das bahnabgebende Bespannungsband (22; 24) entsprechend bewegt wird, um die Überführstellung bzw. die Betriebsstellung zu erreichen.

5. Verfahren nach Anspruch 4,
**dadurch gekennzeichnet,**
**daß** das bahnabgebende Bespannungsband (22; 24) über eine verstellbare Leitwalze (48; 50) entsprechend bewegt wird.

6. Verfahren nach einem der Ansprüche 1 bis 3,
**dadurch gekennzeichnet,**
**daß** eine verstellbare Saugleitwalze (36; 42) verwendet und über diese verstellbare Saugleitwalze (36; 42) nur das bahnaufnehmende Bespannungsband (28; 40) entsprechend bewegt wird, um die Überführstellung bzw. die Betriebsstellung zu erreichen.

7. Verfahren nach einem der vorhergehenden Ansprüche,
**dadurch gekennzeichnet,**
**daß** die Faserstoffbahn (12) maschinenbreit überführt wird.

8. Verfahren nach einem der Ansprüche 1 bis 6,
**dadurch gekennzeichnet,**
**daß** nur ein Randbändel oder -streifen überführt wird.

9. Verfahren nach einem der Ansprüche 2 bis 8,
**dadurch gekennzeichnet,**
**daß** der Unterdruck in der Saugleitwalze (36; 42) zur Bahnüberführung von etwa -2 mWS auf etwa -4 mWS erhöht wird.

10. Vorrichtung (10) zur Behandlung einer Faserstoffbahn (12), insbesondere Papier- oder Kartonbahn, mit wenigstens einer Überführungsstelle (44, 46), an der die Faserstoffbahn (12) von einem die Faserstoffbahn (12) abgebenden endlosen Bespannungsband (22; 24) an ein die Faserstoffbahn (12) aufnehmendes endloses Bespannungsband (28; 40) überführt wird, das im Überführbereich um eine Saugleitwalze (36; 42) geführt ist, insbesondere zur Durchführung des Verfahrens nach einem der vorhergehenden Ansprüche,
**dadurch gekennzeichnet,**
**daß** wenigstens eine Überführungsstelle (44, 46) vorgesehen ist, an der die beiden Bespannungsbänder (22, 28; 24, 40) relativ zueinander über eine Betriebsstellung hinaus in eine Überführstellung bewegbar sind, in der das um die Saugleitwalze (36; 42) geführte bahnaufnehmende Bespannungsband (28; 40) im Bereich der Saugleitwalze (36; 42) in das bahnabgebende Bespannungsband (22; 24) eintaucht, daß die beiden Bespannungsbänder (22, 28; 24, 40) nach der Überführung der Faserstoffbahn (12) relativ zueinander zumindest im wesentlichen wieder in die Betriebsstellung bewegbar sind und daß der Unterdruck in der Saugleitwalze (36; 42) so veränderbar ist, daß er in der Überführstellung größer ist als in der Betriebsstellung.

11. Vorrichtung nach Anspruch 10, **dadurch gekennzeichnet,**
**daß** das abgebende (22, 24) und das aufnehmende Bespannungsband (28, 40) im Überführbereich in der Betriebsstellung voneinander beabstandet sind.

12. Vorrichtung nach Anspruch 10, **dadurch gekennzeichnet,**
**daß** in der Betriebsstellung das um die Saugleitwalze (36; 42) geführte bahnaufnehmende Bespannungsband (28; 40) die vom bahnabgebenden Bespannungsband (22; 24) zugeführte Faserstoffbahn (12) zumindest im wesentlichen berührt, ohne daß diese und das bahnabgebende Bespannungsband (22; 24) die Saugleitwalze (36; 42) umschlingen.

13. Vorrichtung nach einem der Ansprüche 10 bis 12,
**dadurch gekennzeichnet,**
**daß** bei feststehender Saugleitwalze (36; 42) das bahnabgebende Bespannungsband (22; 24) entsprechend bewegbar ist, um die Überführstellung bzw. die Betriebsstellung zu erreichen.

14. Vorrichtung nach Anspruch 13,
**dadurch gekennzeichnet,**
**daß** das bahnabgebende Bespannungsband (22; 24) über eine verstellbare Leitwalze (48; 50) entsprechend bewegbar ist.

15. Vorrichtung nach Anspruch 14,
**dadurch gekennzeichnet,**
**daß** die Saugleitwalze (36; 42) verstellbar und über diese verstellbare Saugleitwalze (36; 42) nur das bahnaufnehmende Bespannungsband (28; 40) entsprechend bewegbar ist, um die Überführstellung bzw. die Betriebsstellung zu erreichen.

16. Vorrichtung nach einem der vorhergehenden Ansprüche,
**dadurch gekennzeichnet,**
**daß** die Faserstoffbahn (12) maschinenbreit überführbar ist.

17. Vorrichtung nach einem der Ansprüche 10 bis 15,
**dadurch gekennzeichnet,**
**daß** nur ein Randbändel oder -streifen überführbar ist.

18. Vorrichtung nach einem der vorhergehenden Ansprüche,
**dadurch gekennzeichnet,**
**daß** zumindest zwischen einem Former (33) und einer Presse (14) eine entsprechend ausgeführte Überführungsstelle vorgesehen ist.

19. Vorrichtung nach einem der vorhergehenden Ansprüche,
**dadurch gekennzeichnet,**
**daß** zumindest zwischen einer Presse (16) und einer Trockenpartie (41) eine entsprechend ausgeführte Überführungsstelle (46) vorgesehen ist.

20. Vorrichtung nach einem der vorhergehenden Ansprüche,
**dadurch gekennzeichnet,**
**daß** zumindest zwischen zwei Pressen (14, 16) eine entsprechend ausgeführte Überführungsstelle (44) vorgesehen ist.

21. Vorrichtung nach einem der vorhergehenden Ansprüche,
**dadurch gekennzeichnet,**
**daß** zumindest eine Presse (14, 16) doppelt befilzt ist.

22. Vorrichtung nach Anspruch 20 oder 21,
**dadurch gekennzeichnet,**
**daß** wenigstens eine und vorzugsweise beide Pressen jeweils durch eine Schuhpresse (14, 16) gebildet sind.

23. Vorrichtung nach einem der vorhergehenden Ansprüche,
**dadurch gekennzeichnet,**
**daß** wenigstens eine entsprechend ausgeführte Überführungsstelle (44, 46) im Bereich einer Trennstelle vorgesehen ist.

24. Vorrichtung nach einem der vorhergehenden Ansprüche,
**dadurch gekennzeichnet,**
**daß** die Bespannungsbänder (22, 28; 24, 40) jeweils durch ein Sieb, einen Filz oder ein Trockensieb gebildet sind.

25. Vorrichtung nach einem der vorhergehenden Ansprüche,
**dadurch gekennzeichnet,**
**daß** innerhalb der Schlaufe des bahnabgebenden Bespannungsbandes (22; 24) wenigstens ein Saugkasten (52, 54; 56, 58) vorgesehen ist.

26. Vorrichtung nach Anspruch 25,
**dadurch gekennzeichnet,**
**daß** bei zur Bahnüberführung entsprechend bewegbarem bahnabgebendem Bespannungsband (22; 24) wenigstens ein Saugkasten (54, 58) mitbewegbar ist.

27. Vorrichtung nach Anspruch 26,
**dadurch gekennzeichnet,**
**daß** der Unterdruck im mitbewegten Saugkasten (54; 58) veränderbar und zur Bahnüberführung verringerbar ist.

28. Vorrichtung nach einem der vorhergehenden Ansprüche,
**dadurch gekennzeichnet,**
**daß** wenigstens ein stationärer Saugkasten (52, 54; 56, 58) vorgesehen ist.

29. Vorrichtung nach Anspruch 28,
**dadurch gekennzeichnet,**
**daß** der Unterdruck im stationären Saugkasten (52, 54; 56, 58) konstant gehalten ist.

## Claims

1. Process for transferring a fibrous web (12) to be treated, in particular a paper or board web, from an endless clothing belt (22; 24) which discharges the fibrous web (12) to an endless clothing belt (28; 40) which picks up the fibrous web (12) and, in the transfer region, is guided around a suction guide roll (36; 42),
**characterized**
**in that**, the two clothing belts (22, 28; 24, 40) are moved relative to each other beyond an operating position into a transfer position, in which the clothing belt (28; 40) that picks up the web and is guided around the suction guide roll (36; 42) dips into the clothing belt (22; 24) that discharges the web in the region of the suction guide roll (36; 42)
**in that**, following the transfer of the fibrous web (12), the two clothing belts (22, 28; 24, 40) are moved relative to each other at least substantially into the operating position again,
and **in that** the vacuum in the suction guide roll (36; 42) is changed in such a way that it is higher in the transfer position than in the operating position.

2. Process according to Claim 1, **characterized in that**, in the transfer region, the clothing belt (22, 24) that discharges the web and the clothing belt (28, 40) that picks up the web are spaced apart from each other in the operating position.

3. Process according to Claim 1, **characterized in that**, in the operating position, the clothing belt (28; 40) that picks up the web and is guided around the suction guide roll (36; 42) at least substantially touches the fibrous web (12) supplied by the clothing belt (22; 24) that discharges the web, without the said fibrous web (12) and the clothing belt (22; 24) that discharges the web wrapping around the suction guide roll (36; 42).

4. Process according to one of the preceding claims, **characterized in that**, with the suction guide roll (36; 42) stationary, the clothing belt (22; 24) that discharges the web is moved appropriately in order to reach the transfer position or the operating position.

5. Process according to Claim 4, **characterized in that** the clothing belt (22; 24) that discharges the web is moved appropriately via an adjustable guide roll (48; 50).

6. Process according to one of Claims 1 to 3, **characterized in that** an adjustable suction guide roll (36; 42) is used and, via this adjustable suction guide roll (36; 42), only the clothing belt (28; 40) that picks up the web is moved appropriately in order to reach the transfer position or the operating position.

7. Process according to one of the preceding claims, **characterized in that** the fibrous web (12) is transferred at machine width.

8. Process according to one of Claims 1 to 6, **characterized in that** only a marginal ribbon or strip is transferred.

9. Process according to one of Claims 2 to 8, **characterized in that** the vacuum in the suction guide roll (36; 42) is increased from about -2 mWG to about -4 mWG in order to transfer the web.

10. Apparatus (10) for treating a fibrous web (12), in particular a paper or board web, having at least one transfer point (44, 46), at which the fibrous web (12) is transferred from an endless clothing belt (22; 24) that discharges the fibrous web (12) to an endless clothing belt (28; 40) that picks up the fibrous web (12) and, in the transfer region, is guided around a suction guide roll (36; 42), in particular for carrying out the process according to one of the preceding claims,
**characterized**
**in that** at least one transfer point (44, 46) is provided, at which the two clothing belts (22, 28; 24, 40) can be moved relative to each other beyond an operating position into a transfer position, in which the clothing belt (28; 40) that picks up the web and is guided around the suction guide roll (36; 42) dips into the clothing belt (22; 24) that discharges the web in the region of the suction guide roll (36; 42), in that, following the transfer of the fibrous web (12), the two clothing belts (22, 28; 24, 40) can be moved relative to each other at least substantially into the operating position again, and in that the vacuum in the suction guide roll (36; 42) can be changed in such a way that it is higher in the transfer position than in the operating position.

11. Apparatus according to Claim 10, **characterized in that**, in the transfer region, the clothing belt (22, 24) that discharges the web and the clothing belt (28, 40) that picks up the web are spaced apart from each other in the operating position.

12. Apparatus according to Claim 10, **characterized in that**, in the operating position, the clothing belt (28; 40) that picks up the web and is guided around the suction guide roll (36; 42) at least substantially touches the fibrous web (12) supplied by the clothing belt (22; 24) that discharges the web, without the said fibrous web (12) and the clothing belt (22; 24) that discharges the web wrapping around the suction guide roll (36; 42).

13. Apparatus according to one of Claims 10 to 12, **characterized in that**, with the suction guide roll (36; 42) stationary, the clothing belt (22; 24) that discharges the web can be moved appropriately in order to reach the transfer position or the operating position.

14. Apparatus according to Claim 13, **characterized in that** the clothing belt (22; 24) that discharges the web can be moved appropriately via an adjustable guide roll (48; 50).

15. Apparatus according to Claim 14, **characterized in that** the suction guide roll (36; 42) is adjustable and, via this adjustable suction guide roll (36; 42), only the clothing belt (28; 40) that picks up the web can be moved appropriately in order to reach the transfer position or the operating position.

16. Apparatus according to one of the preceding claims, **characterized in that** the fibrous web (12) can be transferred at machine width.

17. Apparatus according to one of Claims 10 to 15, **characterized in that** only a marginal ribbon or strip can be transferred.

18. Apparatus according to one of the preceding claims, **characterized in that** an appropriately designed transfer point is provided at least between a former (33) and a press (14).

19. Apparatus according to one of the preceding claims, **characterized in that** an appropriately designed transfer point (46) is provided at least between a press (16) and a drying section (41).

20. Apparatus according to one of the preceding claims, **characterized in that** an appropriately designed transfer point (44) is provided at least between two presses (14, 16).

21. Apparatus according to one of the preceding claims, **characterized in that** at least one press (14, 16) is double-felted.

22. Apparatus according to Claim 20 or 21, **characterized in that** at least one and preferably both presses are in each case formed by a shoe press (14, 16).

23. Apparatus according to one of the preceding claims, **characterized in that** at least one appropriately designed transfer point (44, 46) is provided in the region of a separation point.

24. Apparatus according to one of the preceding claims, **characterized in that** the clothing belts (22, 28; 24, 40) are in each case formed by a wire, a felt or a drying fabric.

25. Apparatus according to one of the preceding claims, **characterized in that** at least one suction box (52, 54; 56, 58) is provided inside the loop of the clothing belt (22; 24) that discharges the web.

26. Apparatus according to Claim 25, **characterized in that**, in the case of the clothing belt (22; 24) that discharges the web and can be moved appropriately for the web transfer, at least one suction box (54, 58) can be moved concomitantly.

27. Apparatus according to Claim 26, **characterized in that** the vacuum in the suction box (54; 58) that can be moved concomitantly can be changed and can be reduced for the web transfer.

28. Apparatus according to one of the preceding claims, **characterized in that** at least one stationary suction box (52, 54; 56, 58) is provided.

29. Apparatus according to Claim 28, **characterized in that** the vacuum in the stationary suction box (52, 54; 56, 58) is kept constant.

## Revendications

1. Procédé pour transférer une nappe fibreuse à traiter (12), notamment une nappe de papier ou de carton, d'une bande de tension sans fin (22 ; 24) distribuant la nappe fibreuse (12) à une bande de tension sans fin (28 ; 40) recevant la nappe fibreuse (12), qui est guidée dans la région de transfert autour d'un rouleau conducteur aspirant (36 ; 42),
**caractérisé en ce que**
les deux bandes de tension (22, 28 ; 24, 40) sont déplacées l'une par rapport à l'autre au-delà d'une position de fonctionnement dans une position de transfert, dans laquelle la bande de tension (28 ; 40) recevant la nappe, guidée autour du rouleau conducteur aspirant (36 ; 42) plonge dans la région du rouleau conducteur aspirant (36 ; 42) dans la bande de tension (22 ; 24) distribuant la nappe, **en ce que** les deux bandes de tension (22, 28 ; 24, 40) après le transfert de la nappe fibreuse (12) sont à nouveau déplacées l'une par rapport à l'autre au moins essentiellement dans la position de fonctionnement et **en ce que** la dépression dans le rouleau conducteur aspirant (36 ; 42) est modifiée de telle sorte qu'elle soit supérieure dans la position de transfert à celle dans la position de fonctionnement.

2. Procédé selon la revendication 1, **caractérisé en ce que**
la bande de tension (22, 24) distribuant la nappe et la bande de tension (28, 40) recevant la bande de tension sont espacées l'une de l'autre dans la région de transfert dans la position de fonctionnement.

3. Procédé selon la revendication 1, **caractérisé en ce que**
dans la position de fonctionnement, la bande de tension (28 ; 40) recevant la nappe, guidée autour du rouleau conducteur aspirant (36 ; 42), touche au moins substantiellement la nappe fibreuse (12) acheminée par la bande de tension (22 ; 24) distribuant la nappe, sans que celle-ci et que la bande de tension (22 ; 24) distribuant la nappe n'entourent le rouleau conducteur aspirant (36 ; 42).

4. Procédé selon l'une quelconque des revendications précédentes,
**caractérisé en ce que**
dans le cas d'un rouleau conducteur aspirant (36 ; 42) fixe, la bande de tension (22 ; 24) distribuant la nappe est déplacée en conséquence, afin d'atteindre la position de transfert ou la position de fonctionnement.

5. Procédé selon la revendication 4,
**caractérisé en ce que**
la bande de tension (22 ; 24) distribuant la nappe est déplacée en conséquence sur un rouleau conducteur déplaçable (48 ; 50).

6. Procédé selon l'une quelconque des revendications 1 à 3,
**caractérisé en ce que**
l'on utilise un rouleau conducteur aspirant (36 ; 42) déplaçable et seule la bande de tension (28 ; 40) recevant la nappe est déplacée en conséquence par-dessus ce rouleau conducteur aspirant (36 ; 42) déplaçable, afin d'atteindre la position de transfert ou la position de fonctionnement.

7. Procédé selon l'une quelconque des revendications précédentes,
**caractérisé en ce que**
la nappe fibreuse (12) est transférée sur la largeur de la machine.

8. Procédé selon l'une quelconque des revendications 1 à 6,
**caractérisé en ce que**
seulement un bandeau ou un ruban marginal est transféré.

9. Procédé selon l'une quelconque des revendications 2 à 8,
**caractérisé en ce que**
la dépression dans le rouleau conducteur aspirant (36 ; 42) en vue du transfert de la nappe est augmentée d'environ -2 mWS à environ -4 mWS.

10. Dispositif (10) pour le traitement d'une nappe fibreuse (12), notamment d'une nappe de papier ou de carton, comprenant au moins un point de transfert (44, 46), au niveau duquel la nappe fibreuse (12) est transférée d'une bande de tension sans fin (22 ; 24) distribuant la nappe fibreuse (12) à une bande de tension sans fin (28 ; 40) recevant la nappe fibreuse (12), qui est guidée dans la région de transfert autour d'un rouleau conducteur aspirant (36 ; 42), notamment pour la mise en oeuvre du procédé selon l'une quelconque des revendications précédentes,
**caractérisé en ce que**
l'on prévoit au moins un point de transfert (44, 46) au niveau duquel les deux bandes de tension (22, 28 ; 24, 40) peuvent être déplacées l'une par rapport à l'autre au-delà d'une position de fonctionnement dans une position de transfert, dans laquelle la bande de tension (28 ; 40) recevant la nappe, guidée autour du rouleau conducteur aspirant (36 ; 42), plonge dans la région du rouleau conducteur aspirant (36 ; 42) dans la bande de tension (22 ; 24) distribuant la nappe, **en ce que** les deux bandes de tension (22, 28 ; 24, 40) après le transfert de la nappe fibreuse (12), peuvent être déplacées à nouveau l'une par rapport à l'autre au moins essentiellement dans la position de fonctionnement et **en ce que** la dépression dans le rouleau conducteur aspirant (36 ; 42) peut être modifiée de telle sorte qu'elle soit supérieure dans la position de transfert à celle dans la position de fonctionnement.

11. Dispositif selon la revendication 10, **caractérisé en ce que**
la bande de tension distribuant la nappe (22, 24) et la bande de tension recevant la nappe (28, 40) sont espacées l'une de l'autre dans la région de transfert dans la position de fonctionnement.

12. Dispositif selon la revendication 10, **caractérisé en ce que**
dans la position de fonctionnement, la bande de tension (28 ; 40) recevant la nappe, guidée autour du rouleau conducteur aspirant (36 ; 42), touche au moins substantiellement la nappe fibreuse (12) acheminée par la bande de tension (22 ; 24) distribuant la nappe, sans que celle-ci et que la bande de tension (22 ; 24) distribuant la nappe n'entourent le rouleau conducteur aspirant (36 ; 42).

13. Dispositif selon l'une quelconque des revendications 10 à 12,
**caractérisé en ce que**
dans le cas d'un rouleau conducteur aspirant (36 ; 42) fixe, la bande de tension (22 ; 24) distribuant la nappe est déplacée en conséquence, afin d'atteindre la position de transfert ou la position de fonctionnement.

14. Dispositif selon la revendication 13,
**caractérisé en ce que**
la bande de tension (22 ; 24) distribuant la nappe est déplacée en conséquence sur un rouleau conducteur déplaçable (48 ; 50).

15. Dispositif selon la revendication 14,
**caractérisé en ce que**
le rouleau conducteur aspirant (36 ; 42) est déplaçable et seule la bande de tension (28 ; 40) recevant la nappe est déplacée en conséquence par-dessus ce rouleau conducteur aspirant (36 ; 42) déplaçable, afin d'atteindre la position de transfert ou la position de fonctionnement.

16. Dispositif selon l'une quelconque des revendications précédentes,
**caractérisé en ce que**
la nappe fibreuse (12) peut être transférée sur la largeur de la machine.

17. Dispositif selon l'une quelconque des revendications 10 à 15,
**caractérisé en ce que**
seulement un bandeau ou un ruban marginal peut être transféré.

18. Dispositif selon l'une quelconque des revendications précédentes,
**caractérisé en ce que**
l'on prévoit un point de transfert réalisé en conséquence au moins entre un formeur (33) et une presse (14).

19. Dispositif selon l'une quelconque des revendications précédentes, **caractérisé en ce que** l'on prévoit un point de transfert (46) réalisé en conséquence au moins entre une presse (16) et une section sèche (41).

20. Dispositif selon l'une quelconque des revendications précédentes,
**caractérisé en ce que**
l'on prévoit un point de transfert (44) réalisé en conséquence au moins entre deux presses (14, 16).

21. Dispositif selon l'une quelconque des revendications précédentes,
**caractérisé en ce qu'**
au moins une presse (14, 16) est pourvue d'un double feutrage.

22. Dispositif selon la revendication 20 ou 21,
**caractérisé en ce qu'**
au moins une, et de préférence deux presses, sont formées chacune par une presse à sabot (14, 16).

23. Dispositif selon l'une quelconque des revendications précédentes,
**caractérisé en ce qu'**
au moins un point de transfert (44, 46) réalisé en conséquence est prévu dans la région d'un point de séparation.

24. Dispositif selon l'une quelconque des revendications précédentes,
**caractérisé en ce que**
les bandes de tension (22, 28 ; 24, 40) sont formées chacune par une toile, un feutre ou une toile de séchage.

25. Dispositif selon l'une quelconque des revendications précédentes,
**caractérisé en ce que**
l'on prévoit au moins une caisse aspirante (52, 54 ; 56, 58) à l'intérieur de la boucle de la bande de tension (22 ; 24) distribuant la nappe.

26. Dispositif selon la revendication 25,
**caractérisé en ce que** pour une bande de tension (22 ; 24) distribuant la nappe, pouvant être déplacée en conséquence en vue du transfert de la nappe, au moins une caisse aspirante (54, 58) peut être entraînée en même temps.

27. Dispositif selon la revendication 26,
**caractérisé en ce que**
la dépression dans la caisse aspirante (54 ; 58) entraînée en même temps peut être modifiée et réduite pour le transfert de la nappe.

28. Dispositif selon l'une quelconque des revendications précédentes,
**caractérisé en ce que**
l'on prévoit au moins une caisse aspirante stationnaire (52, 54 ; 56, 58).

29. Dispositif selon la revendication 28,
**caractérisé en ce que**
la dépression dans la caisse aspirante stationnaire (52, 54 ; 56, 58) est maintenue constante.
